# EUROPÄISCHE PATENTSCHRIFT

(11) **EP 1 347 806 B1**
(45) Veröffentlichungstag und Bekanntmachung des Hinweises auf die Patenterteilung: **15.03.2006**
(21) Anmeldenummer: 01989412.0
(22) Anmeldetag: 17.12.2001
(51) Int. Cl.: A62B 25/00, A62C 13/78

(54) **VORRICHTUNG ZUR BEREITSTELLUNG EINER SICHERHEITSAUSRÜSTUNG**
DEVICE FOR THE ASSEMBLY OF A SAFETY SYSTEM
DISPOSITIF DE MISE A DISPOSITION D'UN EQUIPEMENT DE SECURITE

(30) Priorität: 22.12.2000 DE 20021820 U
(43) Veröffentlichungstag der Anmeldung: 01.10.2003
(73) Patentinhaber: Schober, Walter, 26160 Bad Zwischenahn/Bloh (DE)
(72) Erfinder: Schober, Walter, 26160 Bad Zwischenahn/Bloh (DE)
(74) Vertreter: Siekmann, Gunnar
(86) Internationale Anmeldenummer: PCT/DE2001/004728
(87) Internationale Veröffentlichungsnummer: WO 2002/051503

(56) Entgegenhaltungen:
- DE-U- 9 214 211
- US-A- 4 944 292
- US-A- 5 396 885
- US-A- 5 419 569

## Beschreibung

Die Erfindung betrifft eine Vorrichtung zur Bereitstellung einer aus mehreren Ausrüstungskomponenten bestehenden Sicherheitsausrüstung, mit einem Gestell, an dem die Ausrüstungskomponenten angeordnet sind, gemäß dem Oberbegriff des Patentanspruchs 1.

Bekannt ist es, Feuerlöscher, Verbandskästen und andere Ausrüstungskomponenten an festen Orten zu installieren. Hierfür werden beispielsweise Orte gewählt, die möglichst zentral liegen, so daß sie aus allen Richtungen gut erreichbar sind. Auf spezielle Gefahrenpotentiale abgestimmte Sicherheitsausrüstungen werden an Orten möglichst nahe ihrer jeweiligen Gefahrenzone angebracht. Um das Auffinden der Sicherheitsausrüstungen in Streßsitüationen zu verbessern, ist es beispielsweise üblich, mit Schildern auf sie hinzuweisen und mit Warnfarben auf sie aufmerksam zu machen.

Sicherheitsausrüstungen werden überall dort benötigt, wo ein relativ großes Gefahrenpotential gegeben ist. Als Einsatzbereiche ergeben sich somit Großveranstaltungen aller Art, wie Sportveranstaltungen, Freiluftkonzerte in Stadien oder Arenen, Theater- und Opernhäuser, Motorsportveranstaltungen, Sport- und Segelflugplätze, Werften für Luft- und Schiffahrt sowie alle anderen erdenklichen industriellen Bereiche.

Aber nicht überall bieten sich gute Möglichkeiten zur Anbringung von Sicherheitsausrüstungen in ausreichender Nähe zum Gefahrenbereich. Zu nennen sind beispielsweise große Werkshallen, in denen sich Arbeitsplätze wegen Fahr- und Rangierbetriebs verlagern. Hier können Sicherheitseinrichtungen oft nur an den relativ weit entfernt liegenden Werkshallenwänden oder Hallenstützpfeilern installiert werden.

Aus der Forderung nach möglichst optimaler Bereitstellung von Sicherheitsausrüstungen ergibt sich, daß möglichst jedem Arbeitsplatz eine komplette Sicherheitsausrüstung zugeordnet sein sollte. Das ist jedoch kaum umzusetzen, weil eine derart lückenlose Ausstattung mit Sicherheitsausrüstungen einen zu hohen Kostenaufwand darstellen würde, zumal Sicherheitsausrüstungen regelmäßig gewartet werden müssen.

Eine gattungsgemäße Vorrichtung ist aus der US 5,419,569 bekannt. Diese insgesamt sackkarrenartige Vorrichtung weist auf der Vorderseite im unteren Bereich einen quer liegenden Luftzylinder auf, der auf einem dort angeordneten Aufstandsblech liegt. Alternativ können auch eine Vielzahl von derartigen Zylindern transportiert werden. Aus der DE 92 14 211 U ist eine vierrädrige Hilfsvorrichtung zur Notfallbekämpfung bekannt. Die US 4,944,292 offenbart einen vierrädrigen Wagen mit Hilfseinrichtungen, die insbesondere für medizinische Zwecke und Krankenversorgung ausgelegt sind. Aus der US 5,296,885 ist eine im weitesten Sinne sackkarrenartige Vorrichtung bekannt, auf der zwei Druckluftflaschen mit entsprechenden Anschlüssen und Ventilen vorgesehen sind.

Der Erfindung liegt daher die Aufgabe zugrunde, eine Vorrichtung der eingangs genannten Gattung aufzuzeigen, mit der die Bereitstellung einer Sicherheitsausrüstung verbessert werden kann, wobei die Ausrüstungskomponenten besonders einfach transportabel und gut zugänglich sind.

Diese Aufgabe ist erfindungsgemäß mit einer Vorrichtung mit den Merkmalen des Schutzanspruches 1 gelöst. Vorteilhafte Weiterbildungen der Erfindung sind in den Unteransprüchen beschrieben.

Nach dem Grundgedanken der Erfindung zeichnet sich die Vorrichtung dadurch aus, daß das Gestell eine Rolleinrichtung und wenigstens eine Handhabungseinheit zum manuellen Verfahren der Vorrichtung aufweist.

Der wesentliche Vorteil einer derartigen Ausgestaltung liegt darin, daß die Sicherheitsausrüstung durch Vorausschau in eine jeweils günstige Lage bzw. Nähe zu einem Gefahrenbereich gebracht werden kann. Auf diese Weise ist es möglich, eine sich in einem großen Einsatzbereich verlagernde Gefahrenzone oder Gefahrenquelle mit einer einzigen Sicherheitsausrüstung abzudecken. Einen weiteren Vorteil bietet die Handhabungseinheit, mit der ein müheloses Verfahren der Vorrichtung möglich ist.

Die die Sicherheitsausrüstung umfassenden Ausrüstungskomponenten sind ein Feuerlöscher einschließlich seiner Halterung, ein Erste-Hilfe-Kasten, ein Sammelbehälter zur Aufnahme verschiedener Sicherheitsutensilien und ein feuer- und hitzebeständiger Behälter zur Aufnahme von Löschsand und/oder Ölbindemittel. Es liegt jedoch im Rahmen der Erfindung, weitere, andere oder teilweise andere Ausrüstungskomponenten vorzusehen. Beispielsweise ist anstelle des Feuerlöschers ebenso ein Behältnis mit einem Mittel zur Dekontaminierung denkbar. Die hier aufgezeigten Ausrüstungskomponenten bilden lediglich eine mögliche Standardauswahl. Die die verschiedenen Sicherheitsutensilien aufnehmenden Behältnisse können verschiedene Abmessungen und Aufteilungen aufweisen. So ist es beispielsweise vorteilhaft, den Behälter zur Aufnahme von Löschsand und/oder Ölbindemittel mit einer Trennwand auszustatten. Die Trennwand ermöglicht die gemeinsame Aufnahme von Löschsand und Ölbindemittel in dem feuer- und hitzebeständigen Behälter. Es ist ebenso denkbar, weitere Trennwände einzufügen, um die Palette von Hilfs- und Sicherheitsstoffen zur Gefahrenbekämpfung zu erweitern.

Die Vorrichtung ist sackkarrenartig ausgebildet, wobei das Gestell eine einer die Vorrichtung schiebenden Person abgewandte Vorderseite und eine dieser gegenüberliegende Rückseite aufweist. Eine derartige Ausgestaltung ermöglicht einer Person ein Verfahren der Vorrichtung in einem aufrechten, vorwärtsgerichteten Gang. Außerdem ermöglicht die sackkarrenartige Ausbildung einer einzelnen Person ein vergleichsweise einfaches Verfahren einer umfangreichen und schweren Sicherheitsausrüstung, und sie ermöglicht den Einsatz in schmalen Korridoren und Gängen.

Das Gestell weist zwei etwa parallel zueinander verlaufende Längsstreben auf, die mit wenigstens zwei einen Abstand zu den freien Enden der Längsstreben aufweisenden Querstreben miteinander verbunden sind. Es liegen aber auch andere Anordnungen der Streben im Rahmen der Erfindung, sofern sie ein starres Gestell bilden. Die Streben sind vorzugsweise aus Rohrprofilen gefertigt. In einer besonders hochwertigen Ausführungsform ist es denkbar, daß das Rohrprofil aus Edelstahl ausgebildet ist.

Nach einer Weiterbildung der Erfindung sind die Querstreben in ihrem mittleren Bereich mit einer etwa parallel zu den Längsstreben verlaufenden Mittelstrebe verbunden. Die Mittelstrebe ist vorzugsweise aus einem Flachstahl ausgebildet. Die Längsstreben, die Querstreben und die Mittelstrebe bilden vorzugsweise eine Schweißkonstruktion. Der Abstand zwischen den Querstreben liegt in einem Bereich zwischen zwanzig Zentimetern und fünfzig Zentimetern, vorzugsweise entspricht er jedoch in etwa der Höhe eines Feuerlöschers.

Weiterhin weisen die oberen freien Enden der Längsstreben jeweils ein Handhabeelement auf. Gemeinsam bilden die Handhabeelemente die Handhabeeinheit, die ein sicheres Führen der manuell verfahrbaren Vorrichtung ermöglicht.

Die Rolleinrichtung weist eine Achse mit zwei Rädern auf, wobei die Räder vorzugsweise luftbereift und kugelgelagert sind. Der Vorteil dieser Ausgestaltung liegt darin, daß sie Untergründe nahezu aller Art befahrbar macht. Außerdem erweist sich die Kugellagerung als überaus günstig, da sie dem vergleichsweise großen Rollwiderstand einer Luftbereifung entgegenwirkt.

Nach einer für die Erfindung wesentlichen Ausgestaltung weist das Gestell mehrere Befestigungseinrichtungen zur Befestigung der Ausrüstungskomponenten auf. Die Befestigungseinrichtungen sind bevorzugt derart ausgebildet, daß die Ausrüstungskomponenten einfach ausgewechselt werden können. Jede Befestigungseinrichtung dient der Befestigung einer bestimmten Ausrüstungskomponente. Dabei sind die Befestigungskomponenten derart positioniert, daß sich eine besonders günstige Anordnung der Ausrüstungskomponenten an dem Gestell ergibt. Daher ist es beispielsweise sinnvoll, Ausrüstungskomponenten höheren Gewichts im unteren Bereich des Gestells zu befestigen. Denkbar vorteilhaft ist es, die Befestigungseinrichtungen derart auszugestalten, daß eine wahlweise Befestigung verschiedener Ausrüstungskomponenten möglich ist. Auch Verstellmöglichkeiten innerhalb der Befestigungseinrichtungen, wie beispielsweise Versatzmöglichkeiten in Längs- und/oder Querrichtung, Verdrehungen, Kippbewegungen oder Schubbewegungen senkrecht zur Gestellebene liegen im Rahmen der Erfindung.

Nach einer Weiterbildung der Erfindung ist eine Befestigungseinrichtung zur Befestigung des feuer- und hitzebeständigen Behälters an mindestens einem im unteren Bereich der Vorderseite der Vorrichtung angeordneten Aufstandsblech angeordnet. Da der feuer- und hitzebeständige Behälter der Aufnahme von Löschsand und/oder Ölbindemittel dient, stellt er die schwerste und größte Ausrüstungskomponente dar, was die Anordnung im unteren Bereich der Vorrichtung begründet. Der feuer- und hitzebeständige Behälter steht mit seiner Bodenfläche auf dem Aufstandsblech der sackkarrenartigen Vorrichtung auf und ist mit diesem beispielsweise durch Schrauben fest verbunden. Es ist von Vorteil, wenn auch die Rückseite des Behälters am Gestell der Vorrichtung befestigt ist. Das kann beispielsweise mit Schrauben, Schellen und Blechen geschehen. Dadurch, daß das Aufstandsblech und der darauf befestigte Behälter auf der Vorderseite der Vorrichtung angeordnet ist und die Rolleinrichtung auf der gegenüberliegenden Rückseite der Vorrichtung, kann die Vorrichtung über die sich zwischen den Aufstandspunkten der Räder aufspannenden Aufstandslinie gekippt werden, womit das Verfahren der Vorrichtung nach dem Prinzip einer Sackkarre möglich ist.

Nach einer Weiterbildung der Erfindung ist eine Befestigungseinrichtung zur Befestigung der Feuerlöscher-Halterung auf der Vorderseite der Mittelstrebe angeordnet. Die vertikale Anordnung der Mittelstrebe ermöglicht die erforderliche vertikale Befestigung des Feuerlöschers, und die zentrale Anordnung der Mittelstrebe bietet größtmöglichen Schutz gegen Beschädigungen des Feuerlöschers.

Eine weitere Befestigungseinrichtung zur Befestigung des Erste-Hilfe-Kastens ist auf dem Sammelbehälter angeordnet.

Die Befestigungseinrichtung des Sammelbehälters ist wiederum auf der Rückseite der oberen Querstrebe angeordnet. Da sowohl der Erste-Hilfe-Kasten wie auch der Sammelbehälter eine Vielzahl einzelner Sicherheitsutensilien enthält, ist es von großem Vorteil, diese Ausrüstungskomponenten möglichst hoch anzuordnen, um den Zugriff bei abgestellter Vorrichtung möglichst einfach zu gestalten. Die Anordnung des Erste-Hilfe-Kastens auf dem Sammelbehälter ermöglicht ein ungehindertes Aufklappen des Deckels, so daß eine Person in stehender Körperhaltung auf die Erste-Hilfe-Utensilien leichten Zugriff hat. Der Sammelbehälter weist eine seitlich zu öffnende Klappe auf, die einer Person einen vergleichsweise einfachen Zugriff aus der Hocke erlaubt.

Nach einer weiteren Weiterbildung der Erfindung weisen die Befestigungseinrichtungen Schraubenverbindungen auf. Diese weisen vorzugsweise Hutmuttern auf, um die Verletzungsgefahr an den Befestigungseinrichtungen auf ein Minimum zu reduzieren. Denkbar sind jedoch auch Schraubenverbindungen mit Spannknebeln oder Flügelmuttern. Des weiteren liegen auch Rast- und Schnappverbindungen im Rahmen des Möglichen.

Damit die Vorrichtung auch auf empfindlichen Untergründen, wie beispielsweise Parkett- oder Teppichböden einsetzbar ist, sind die Aufstandsflächen bzw. Aufstandspunkte der Vorrichtung aus Gummi ausgebildet. Möglichkeiten einer derartigen Ausbildung liegen hier in der Anordnung von Gummielementen unterhalb des Aufstandsbleches der Vorrichtung.

Ein Ausführungsbeispiel der Erfindung, aus dem sich weitere erfinderische Merkmale ergeben, ist in der Zeichnung dargestellt. Es zeigen:
- Fig. 1:: eine perspektivische Ansicht einer erfindungsgemäßen Vorrichtung;
- Fig. 2:: eine Vorderansicht einer erfindungsgemäßen Vorrichtung mit nur teilweise montierten Ausrüstungskomponenten;
- Fig. 3:: eine Draufsicht der erfindungsgemäßen Vorrichtung mit nur teilweise montierten Ausrüstungskomponenten und
- Fig. 4:: eine Seitenansicht der erfindungsgemäßen Vorrichtung mit nur teilweise montierten Ausrüstungskomponenten.

Fig. 1 zeigt eine Vorrichtung zur Bereitstellung einer aus mehreren Ausrüstungskomponenten bestehenden Sicherheitsausrüstung. Die Vorrichtung ist im wesentlichen sackkarrenartig ausgebildet, wobei sie ein Gestell aufweist, an dem die Ausrüstungskomponenten angeordnet sind. Das Gestell weist zwei parallel zueinander verlaufende Längsstreben 1, 1' auf, die mit zwei, einen Abstand zu den Endbereichen der Längsstreben 1, 1' aufweisenden Querstreben 2, 3 verbunden sind. Die obere Querstrebe 2 und die untere Querstrebe 3 sind in ihrer Mitte mit einer parallel zu den Längsstreben 1, 1' verlaufenden Mittelstrebe 4 verbunden. Die Längsstreben 1, 1' sind in ihrem oberen Endbereich leicht nach außen und zur Rückseite 5 hin abgewinkelt und weisen an ihren Enden jeweils ein Handhabeelement 6 bzw. 6' auf. An dem unteren Bereich der Rückseite 5 ist eine Achse mit zwei auf ihr kugelgelagerten Luftreifen 7, 7' angeordnet.

Das Gestell weist für jede Ausrüstungskomponente eine Befestigungseinrichtung auf, wobei sich zwei Befestigungseinrichtungen aus den zur Befestigung einer Ausrüstungskomponente vorgesehenen Bohrlöchern 16, 16', 17, 17' (siehe Fig. 2) im Gestell und den zugehörigen Schrauben und Hutmuttern zusammensetzt.

Eine erste Ausrüstungskomponente ist ein feuer- und hitzebeständiger Behälter 8 zur Aufnahme von Löschsand und/oder Ölbindemittel, der im unteren Bereich der Vorderseite 9 der Vorrichtung an einem Aufstandsblech 10 befestigt ist. Das Aufstandsblech 10 ist fester Bestandteil des Gestells der Vorrichtung und weist auf seiner Unterseite 11 eine Gummierung auf, die ein Verkratzen empfindlicher Fußböden vermeidet.

Eine zweite Ausrüstungskomponente ist ein Feuerlöscher 12 einschließlich seiner Halterung 13, die auf der Vorderseite 9 der Mittelstrebe 4 befestigt ist.

Eine dritte Ausrüstungskomponente ist ein Sammelbehälter 14 zur Aufnahme verschiedener Sicherheitsutensilien, der auf der Rückseite 5 der oberen Querstrebe 2 befestigt ist.

Eine vierte Ausrüstungskomponente ist ein Erste-Hilfe-Kasten 15, der auf dem Sammelbehälter 14 befestigt ist.
Die Fig. 2 bis 4 zeigen ein weiteres Ausführungsbeispiel der erfindungsgemäßen Vorrichtung in drei Ansichten. Fig. 2 zeigt eine Vorderansicht, Fig. 3 zeigt eine Draufsicht und Fig. 4 zeigt eine Seitenansicht der Vorrichtung zur Bereitstellung einer Sicherheitsausrüstung mit demontiertem Feuerlöscher 12 (siehe Fig. 1), Erste-Hilfe-Kasten 15 (siehe Fig. 1) und Sammelbehälter 14 (siehe Fig. 1).

Wie in Fig. 1 zeigen die Fig. 2 bis 4 zwei parallel zueinander verlaufende Längsstreben 1 (Fig. 2, 3), 1', die mit einer oberen Querstrebe 2 und einer unteren Querstrebe 3 verbunden sind. Aus der in Fig. 3 dargestellten Draufsicht ist ersichtlich, daß die Querstreben zur Rückseite 5 hin durchgebogen sind. Aus Fig. 2 sind zwei, die obere Querstrebe 2 aufweisende Bohrlöcher 16, 16' zur Befestigung des Sammelbehälters 14 (siehe Fig. 1) ersichtlich. Die Mittelstrebe 4 zeigt zwei Bohrlöcher 17, 17' zur Befestigung der Halterung 13 (siehe Fig. 1) für den Feuerlöscher 12 (siehe Fig. 1). Die Bohrlöcher 16, 16' bzw. 17, 17` bilden jeweils einen Teil einer Befestigungseinrichtung.

Die Fig. 2 bis 4 zeigen weiterhin die nach außen und zur Rückseite 5 (Fig. 3, 4) hin abgewinkelten Enden der Längsstreben 1 (Fig. 2, 3), 1' und die dort angeordneten Handhabelemente 6 (Fig. 2, 3), 6'. Am unteren Bereich der Rückseite 5 (Fig. 3, 4) ist eine Achse mit zwei auf ihr kugelgelagerten Luftreifen 7 (Fig. 2, 3), 7' angeordnet. Ein feuer- und hitzebeständiger Behälter 8 ist im unteren Bereich der Vorderseite 9 (Fig. 3, 4) an einem Aufstandsblech 10 (Fig. 2, 4) angeordnet.

Die aus den Fig. 2 und 4 ersichtliche Unterseite 11 des Aufstandsblechs 10 weist eine Gummierung auf, die ein Verkratzen empfindlicher Fußböden vermeidet.

## Patentansprüche

1. Vorrichtung zur Bereitstellung einer aus mehreren Ausrüstungskomponenten bestehenden Sicherheitsausrüstung, mit einem Gestell, an dem die Ausrüstungskomponenten angeordnet sind, wobei das Gestell eine Rolleinrichtung und wenigstens eine Handhabungseinheit zum manuellen Verfahren der Vorrichtung aufweist, wobei die Vorrichtung sackkarrenartig ausgebildet ist und das Gestell eine einer die Vorrichtung schiebenden Person abgewandte Vorderseite (9) und eine dieser gegenüberliegende Rückseite (5) aufweist,
**dadurch gekennzeichnet,**
**daß** eine Ausrüstungskomponente ein feuer und hitzebeständiger Behälter (8) zur Aufnahme von Löschsand und/oder Ölbindemittel ist,
**daß** der Behälter (8) an einem im unteren Bereich der Vorderseite (9) der sackkarrenartigen Vorrichtung angeordneten Aufstandsblech (10) befestigt ist und
**daß** auf der Vorderseite (9) der sackkarrenartigen Vorrichtung oberhalb des Behälters (8) eine Feuerlöscherhalterung (13) zur vertikalen Aufnahme für einen Feuerlöscher (12) angeordnet ist.

2. Vorrichtung nach Anspruch 1, **dadurch gekennzeichnet, daß** eine Ausrüstungskomponente ein Erste-Hilfe-Kasten (15) ist.

3. Vorrichtung nach einem der vorhergehenden Ansprüche, **dadurch gekennzeichnet, daß** eine Ausrüstungskomponente ein Sammelbehälter (14) zur Aufnahme verschiedener Sichefieitsutensilien ist.

4. Vorrichtung nach einem der vorhergehenden Ansprüche, **dadurch gekennzeichnet, daß** der feuer und hitzebeständige Behälter (8) wenigstens eine Trennwand aufweist.

5. Vorrichtung nach einem der vorhergehenden Ansprüche, **dadurch gekennzeichnet, daß** das Gestell zwei etwa parallel zueinander verlaufende Längsstreben (1) aufweist, die mit wenigstens zwei einen Abstand zu den freien Enden der Längsstreben (1) aufweisenden Querstreben (2, 3) miteinander verbunden sind.

6. Vorrichtung nach Anspruch 5, **dadurch gekennzeichnet, daß** die Querstreben (2, 3) in ihrem mittleren Bereich mit einer etwa parallel zu den Längsstreben (1) verlaufenden Mittelstrebe (4) verbunden sind.

7. Vorrichtung nach einem der Ansprüche 5 bis 6, **dadurch gekennzeichnet, daß** der Abstand zwischen den Querstreben (2, 3) in einem Bereich zwischen zwanzig Zentimetern und fünfzig Zentimetern liegt.

8. Vorrichtung nach einem der Ansprüche 5 bis 7, **dadurch gekennzeichnet, daß** jede Längsstrebe (1) ein die Handhabungseinheit bildendes Handhabeelement (6) aufweist.

9. Vorrichtung nach einem der vorhergehenden Ansprüche, **dadurch gekennzeichnet, daß** die Rolleinrichtung eine Achse mit zwei Rädern (7) aufweist.

10. Vorrichtung nach Anspruch 9, **dadurch gekennzeichnet, daß** die Räder (7) luftbereift und kugelgelagert sind.

11. Vorrichtung nach einem der vorhergehenden Ansprüche, **dadurch gekennzeichnet, daß** das Gestell mehrere Befestigungseinrichtungen zur Befestigung der Ausrüstungskomponenten aufweist.

12. Vorrichtung nach einem der vorhergehenden Ansprüche, **dadurch gekennzeichnet, daß** wenigstens eine Befestigungseinrichtung zur Befestigung des feuer- und hitzebeständigen Behälters (8) an dem mindestens einem im unteren Bereich der Vorderseite (9) der Vorrichtung angeordneten Aufstandsblech (10) angeordnet ist.

13. Vorrichtung nach einem der vorhergehenden Ansprüche, **dadurch gekennzeichnet, daß** wenigstens eine Befestigungseinrichtung zur Befestigung der Feuerlöscher-Halterung (13) auf der Vorderseite der Mittelstrebe (4) angeordnet ist.

14. Vorrichtung nach einem der Ansprüche 4 bis 13, **dadurch gekennzeichnet, daß** wenigstens eine Befestigungseinrichtung zur Befestigung des Erste-Hilfe-Kastens (15) auf dem Sammelbehälter (14) angeordnet ist.

15. Vorrichtung nach einem der Ansprüche 4 bis 14, **dadurch gekennzeichnet, daß** wenigstens eine Befestigungseinrichtung zur Befestigung des Sammelbehälters (14) auf der Rückseite der oberen Querstrebe (2) angeordnet ist.

16. Vorrichtung nach einem der Ansprüche 12 bis 15, **dadurch gekennzeichnet, daß** die Befestigungseinrichtungen Schraubenverbindungen aufweisen.

17. Vorrichtung nach einem der vorhergehenden Ansprüche, **dadurch gekennzeichnet, daß** die Aufstandsflächen der Vorrichtung aus Gummi ausgebildet sind.

## Claims

1. A device for provision of safety equipment consisting of a plurality of equipment components, comprising a framework on which the equipment components are disposed, wherein the framework comprises a rolling device and at least one handling device for the manual operation of the device, wherein the device is constructed as trolley-like and the framework has a front side (9) facing away from the person pushing the device and a back side (5) opposite thereto,
**characterised in**
**that** one equipment component is a fire- and heat-resistant container (8) for receiving extinguishing sand and/or oil binder,
**that** the container (8) is affixed to a standing plate (10) disposed in the lower area of the front side (9) of the trolley-like device and
**that** a fire extinguisher holder (13) for vertically accommodating a fire extinguisher (12) is disposed on the front side (9) of the trolley-like device above the container (8).

2. The device according to claim 1, **characterised in that** one equipment component is a first aid box (15).

3. The device according to any one of the preceding claims, **characterised in that** one equipment component is a collecting container (14) for accommodating various safety tools.

4. The device according to any one of the preceding claims, **characterised in that** the fire- and heat-resistant container (8) has at least one partition.

5. The device according to any one of the preceding claims, **characterised in that** the framework has two longitudinal struts (1) running approximately parallel to one another, which are interconnected to at least two transverse struts (2, 3) at a distance from the free ends of the longitudinal struts (1).

6. The device according to claim 5, **characterised in that** in their central region the transverse struts (2, 3) are connected to a middle strut (4) running approximately parallel to the longitudinal struts (1).

7. The device according to any one of claims 5 to 6, **characterised in that** the distance between the transverse struts (2, 3) lies in a range between twenty centimetres and fifty centimetres.

8. The device according to any one of claims 5 to 7, **characterised in that** each longitudinal strut (1) has a handling element (6) which forms the handling unit.

9. The device according to any one of the preceding claims, **characterised in that** the rolling device comprises an axle with two wheels (7).

10. The device according to claim 9, **characterised in that** the wheels (7) have pneumatic tyres and ball bearings.

11. The device according to any one of the preceding claims, **characterised in that** the framework has a plurality of fixing devices for fixing the equipment components.

12. The device according to any one of the preceding claims, **characterised in that** at least one fixing device for fixing the fire- and heat-resistant container (8) is disposed on the at least one standing plate (10) disposed in the lower area of the front side (9) of the device.

13. The device according to any one of the preceding claims, **characterised in that** at least one fixing device for fixing the fire extinguisher holder (13) is disposed on the front side of the middle strut (4).

14. The device according to any one of claims 4 to 13, **characterised in that** at least one fixing device for fixing the first aid box (15) is arranged on the collecting container (14).

15. The device according to any one of claims 4 to 14, **characterised in that** at least one fixing device for fixing the collecting container (14) is arranged on the back of the upper transverse strut (2)

16. The device according to any one of claims 12 to 15, **characterised in that** the fixing devices have screw connections.

17. The device according to any one of the preceding claims, **characterised in that** the standing surfaces of the device are constructed of rubber.

## Revendications

1. Dispositif de mise à disposition d'un équipement de sécurité se composant de plusieurs composants d'équipement, avec un bâti, sur lequel sont disposés les composants d'équipement, le bâti présentant un dispositif de roulement et au moins une unité de manipulation pour déplacer manuellement le dispositif, le dispositif étant formé à la manière d'un diable, et le bâti présentant un côté avant (9) faisant dos à une personne déplaçant le dispositif, et un côté arrière (5) qui est opposé à celui-ci,
**caractérisé en ce que**,
un composant d'équipement est un récipient résistant au feu et à la chaleur (8) destiné à recevoir du sable d'extinction et/ou un liant à base d'huile,
que le récipient (8) est fixé sur un tôle de soulèvement (10) disposée dans la zone inférieure du côté avant (9) du dispositif de type diable, et
qu'un support d'extincteur (13) destiné à recevoir verticalement un extincteur (12) est disposé sur le côté avant (9) du dispositif de type diable au-dessus du récipient (8).

2. Dispositif selon la revendication 1, **caractérisé en ce qu'**un composant d'équipement est une boite de premiers secours (15).

3. Dispositif selon l'une quelconque des revendications précédentes, **caractérisé en ce qu'**un composant d'équipement est un récipient de stockage (14) destiné à recevoir différents ustensiles de sécurité.

4. Dispositif selon l'une quelconque des revendications précédentes, **caractérisé en ce que** le récipient résistant au feu et à la chaleur (8) présente au moins une paroi de séparation.

5. Dispositif selon l'une quelconque des revendications précédentes, **caractérisé en ce que** le bâti présente deux montants (1) longitudinaux se prolongeant approximativement parallèles l'un à l'autre, qui sont reliés entre eux par au moins deux entretoises transversales (2, 3) présentant un écart par rapport aux extrémités libres des montants longitudinaux (1).

6. Dispositif selon la revendication 5, **caractérisé en ce que** les entretoises transversales (2, 3) dans leur zone centrale sont reliées à une entretoise médiane (4) se prolongeant approximativement parallèle aux montants longitudinaux (1).

7. Dispositif selon l'une quelconque des revendications 5 à 6, **caractérisé en ce que** l'écart entre les entretoises transversales (2, 3) se trouve dans une plage comprise entre 20 cm et 50 cm.

8. Dispositif selon l'une quelconque des revendications 5 à 7, **caractérisé en ce que** chaque montant longitudinal (1) présente un élément de manette (6) formant l'unité de manipulation.

9. Dispositif selon l'une quelconque des revendications précédentes, **caractérisé en ce que** le dispositif de roulement présente un axe avec deux roues (7).

10. Dispositif selon la revendication 9, **caractérisé en ce que** les roues (7) sont dotées de pneumatiques et montées sur roulements à billes.

11. Dispositif selon l'une quelconque des revendications précédentes, **caractérisé en ce que** le bâti présente plusieurs dispositifs de fixation pour fixer les composants d'équipement.

12. Dispositif selon l'une quelconque des revendications précédentes, **caractérisé en ce qu'**au moins un dispositif de fixation pour fixer le récipient résistant au feu et à la chaleur (8) est disposé sur au moins une tôle de soulèvement (10) disposée dans la zone inférieure du côté avant (9) du dispositif.

13. Dispositif selon l'une quelconque des revendications précédentes, **caractérisé en ce qu'**au moins un dispositif de fixation pour fixer le support d'extincteur (13) est disposé sur le côté avant de l'entretoise médiane (4).

14. Dispositif selon l'une quelconque des revendications 4 à 13, **caractérisé en ce qu'**au moins un dispositif de fixation pour fixer la boîte de premiers secours (15) est disposé sur le récipient de stockage (14).

15. Dispositif selon l'une quelconque des revendications 4 à 14, **caractérisé en ce qu'**au moins un dispositif de fixation pour fixer le récipient de stockage (14) est disposé sur le côté arrière de l'entretoise transversale supérieure (2).

16. Dispositif selon l'une quelconque des revendications 12 à 15, **caractérisé en ce que** les dispositifs de fixation présentent des assemblages par boulon.

17. Dispositif selon l'une quelconque des revendications précédentes, **caractérisé en ce que** les surfaces de soulèvement du dispositif sont formées en caoutchouc.
